# EUROPÄISCHE PATENTSCHRIFT

(11) **EP 0 137 316 B1**
(45) Veröffentlichungstag und Bekanntmachung des Hinweises auf die Patenterteilung: **11.05.1988**
(21) Anmeldenummer: 84110660.2
(22) Anmeldetag: 07.09.1984
(51) Int. Cl.: F02D 1/16, F02M 41/12

(54) **Kraftstoffeinspritzpumpe für Brennkraftmaschinen**
Fuel-injection pump for internal-combustion engines
Pompe d'injection de combustible pour moteurs à combustion interne

(30) Priorität: 11.10.1983 DE 3336870
(43) Veröffentlichungstag der Anmeldung: 17.04.1985
(73) Patentinhaber: ROBERT BOSCH GMBH, 70442 Stuttgart (DE)
(72) Erfinder: Konrath, Karl, D-7140 Ludwigsburg (DE); Weiss, Otmar, D-7000 Stuttgart 1 (DE)

(56) Entgegenhaltungen:
- DE-A- 2 729 807
- DE-A- 3 208 633

## Beschreibung

### Stand der Technik

Die Erfindung geht von einer Kraftstoffeinspritzpumpe nach der Gattung des Hauptanspruchs aus. Bei einer durch die DE-A 2729807 bekannte Kraftstoffeinspritzpumpe dieser Art erfolgt die Spritzbeginnverstellung auf Früh für den Bereich bei kalter Brennkraftmaschine und Warmlauf der Brennkraftmaschine mit Hilfe eines Thermostaten, der gegen die Kraft einer Rückstellfeder am Verstellhebel angreift. Dabei wirkt das Mitnehmerteil in einer Ausnehmung eines Rollenringes, auf dem Rollen gleichmässig verteilt angeordnet sind und über die eine angetriebene Nockenscheibe abläuft, welche zwischen Antrieb und Pumpenkolben geschaltet ist. Die Welle, mit der das Mitnehmerteil verbunden ist, ist dort bei der bekannten Kraftstoffeinspritzpumpe in einem Gleitlager gelagert.

In Arbeitsstellung steht der Hebelarm zwischen Mitnehmerteil und Achse, mit der das Mitnehmerteil verstellt wird etwa senkrecht zur Verstellrichtung des Rollenrings, so dass zur Verstellung ein hohes Drehmoment erforderlich ist. Bei dieser Lösung sind erhebliche Stellkräfte zu überwinden, die jedoch mit der dort vorgesehenen Verstelleinrichtung durchaus bewältigt werden können.

### Vorteile der Erfindung

Die erfindungsgemässe Kraftstoffeinspritzpumpe mit den kennzeichnenden Merkmalen des Hauptanspruchs hat demgegenüber den Vorteil, dass die Reibkräfte und die Rückstellmomente, die auf den Verstellhebel wirken gegenüber der bekannten Lösung wesentlich verringert sind. Diese Rückstellmomente sind insbesondere durch die Wahl des Verstellbereichs des Mitnehmerteils reduziert, der nur noch einen sehr kleinen in Rückstellrichtung wirksamen Hebelarm aufweist, der umso geringer wird, je weiter er sich seiner oberen Totpunktlage nähert. Ferner hat die Verdrehung des Mitnehmerteils bis in seine obere Totpunktlage in bezug auf die Verstellrichtung des anderen Teils des Nockenantriebs (z.B. Nockenring) den Vorteil, dass in dieser Stellung geringste Haltekräfte ausreichen, um diese Verstellage beizubehalten. Dabei ist in einfacher Weise ein Toleranzausgleich bzw. eine Einstellbarkeit durch die Verdrehbarkeit der die Welle führenden Buchse und die exzentrische Lagerung der Welle zur Achse der Buchse möglich. Die Einstellage ist einfach und genau mit dieser Buchse in Zusammenwirkung mit dem Begrenzungsanschlag justierbar.

### Zeichnung

Ein Ausführungsbeispiel der Erfindung ist in der Zeichnung dargestellt und wird im folgenden näher beschrieben. Es zeigen Figur 1 ein Diagramm über den Grad der Verstellung aufgetragen über der Drehzahl, Figur 2 einen Teilschnitt durch den erfindungswesentlichen Teil einer Hubkolbenverteilereinspritzpumpe, Figur 3 eine Draufsicht auf den Verstellhebel und Figur 4 eine Draufsicht auf den in Figur 2 gezeigten Rollenring mit Schnittstelle zwischen Mitnehmerteil und Welle.

### Beschreibung des Ausführungsbeispiels

Bekanntlich bestimmen der Einspritzbeginn von Kraftstoff beim Dieselmotor und der weitere Einspritzverlauf den Druckanstieg des Brennraumdruckes im Bereich des oberen Totpunktes. Um hohe Verbrennungsgeräusche zu vermeiden, soll die Kraftstoffzufuhr so erfolgen, dass ein relativ gleichmässiges Durchbrennen des Gemisches erfolgen kann, derart, dass keine Druckspitzen vor dem oberen Totpunkt liegen. Die Steuerung des Einspritzzeitpunktes muss dabei den Zündverzug bzw. die Zeit berücksichtigen, die der Kraftstoff für seine Entflammung und für das Durchbrennen benötigt. Der Zündverzug ist bekanntlich u.a. abhängig von der Temperatur des Kraftstoffs selbst und den Temperaturbedingungen der Umgebung, unter denen der Kraftstoff eingebracht wird. Da diese Zeiten im wesentlichen konstant sind, muss mit zunehmender Drehzahl der Brennkraftmaschine der Einspritzzeitpunkt nach früh verlegt werden. Da insbesondere bei kalter Brennkraftmaschine der Zündverzug sehr gross ist, ist es vorteilhaft, den Spritzbeginn schon beim Start der Brennkraftmaschine und bei niedrigen Drehzahlen ebenfalls auf früh zu verlegen. Dieser frühe Einspritzzeitpunkt würde jedoch bei warmer Brennkraftmaschine zur Vorverlegung des Verbrennungsspitzendrucks vor OT führen mit den bekannten Nachteilen. Eine Frühverstellung ist weiterhin für den Start günstig, um ein schnelles Hochlaufen der Brennkraftmaschine zu erreichen.

Diesen Verhältnissen trägt die Kennlinienführung gemäss Figur 1 Rechnung. Dort ist über der Drehzahl der Spritzverstellwinkel a aufgetragen mit einer Kennlinie S, die mit steigender Drehzahl n₁ bis n₂ linear ansteigt. Für den Warmlaufbereich ist Kennlinie S₁ dargestellt, bei der der Spritzverstellwinkel a1 über der Drehzahl konstant bleibt bis zum Schnittpunkt mit der Kurve S, ab dem der Spritzverstellwinkel a mit zunehmender Drehzahl auf früh verstellt wird. Die Kurve S entspricht der Spritzverstellung bei betriebswarmer Brennkraftmaschine, während die Kurve S₁ einer unabhängig von der Drehzahl eingestellten Frühverstellung des Spritzzeitpunktes, die mit der erfindungsgemässen Lösung eingestellt werden kann, entspricht.

Die Einrichtung, mit der die obigen Kurven verwirklicht werden können, ist in Figur 2 dargestellt mit einem Teilschnitt durch eine Verteilerkraftstoffeinspritzpumpe im erfindungswesentlichen Bereich. Dargestellt ist ein Nockenantrieb 1, mit einem Spritzversteller. Von dem Nockenantrieb ist jedoch nur ein im Gehäuse 3 radial und axial geführter Rollenring 4 dargestellt, auf dessen Stirnseite sich in bekannter Weise Rollen 7 befinden, die auf in den Rollenring 4 eingesetzten Achsen 6 gelagert sind. Mit dem Rollenring 4 ist ferner ein Verstellbolzen 5 verbunden, der radial vom Rollenring 4 absteht und in eine Ausnehmung 8 eines Spritzverstellerkolbens 9 des Spritzverstellers 2 eingreift. Der Spritzverstellerkolben 9 ist in einer Bohrung 13 verschiebbar gelagert, die beiderseits von den Deckeln 14 und 15 verschlossen ist. Auf der einen Seite der Bohrung schliesst der Spritzverstellerkolben einen Arbeitsraum 16 ein, der über eine Drossel 12 im Spritzverstellerkolben mit der Ausnehmung 8 verbunden ist und über diese mit dem Pumpensaugraum 17, der in bekannter Weise mit Kraftstoff gefüllt ist, dessen Druck vorzugsweise drehzahlabhängig ist, aber auch in Abhängigkeit von noch anderen Parametern eingestellt werden kann.

Auf der anderen Seite des Pumpenkolbens ist zwischen dem Deckel 15 und der Stirnseite des Pumpenkolbens eine Rückstellfeder 10 vorgesehen, gegen deren Rückstellkraft der hydraulische Druck im Arbeitsraum 16 arbeitet. Mit zunehmender Drehzahl wird somit der Spritzverstellerkolben 9 nach links verstellt und der Rollenring entgegen des Richtungspfeiles nach links verdreht.

Der Richtungspfeil in der Zeichnung stellt die Drehrichtung einer auf den Rollen 7 ablaufenden Nockenscheibe dar, die in bekannter Weise mit dem Pumpenkolben verbunden ist und vom Antrieb der Kraftstoffeinspritzpumpe synchron zur Drehzahl der Brennkraftmaschine angetrieben wird. Je weiter der Rollenring nun nach links verdreht wird, desto eher laufen die Nocken der Nockenscheibe auf den Rollen auf, um so eher erfolgt dann auch der Förderhub des Pumpenkolbens und somit der Spritzbeginn. Weiterhin ist im Rollenring eine Ausnehmung 19 vorgesehen, die in der Draufsicht auch in Figur 4 dargestellt ist. Es handelt sich hier um eine Rechteckausnehmung, die von der Stirnseite des äusseren Ringes 20 des Rollenringes 4 hereingearbeitet ist. In die Ausnehmung ragt ein Mitnehmerteil 22 in Form eines kugeligen Kopfes, der mit einer Scheibe 23 verbunden ist, die das Ende einer Welle 24 bildet. Die Scheibe 23 ist dabei grösser als der Durchmesser der Welle und das Mitnehmerteil 22 sitzt mit einer Exzentrizität e neben der Achse 25 der Welle derart an der Scheibe 23, dass der Abstand e einen Kurbelarm bildet.

Die Welle 25 ist unmittelbar auf den Nadeln eines Nadellagers 26 gelagert und bildet quasi den Innenring des Nadellagers. Das Nadellager 26 ist ferner in eine Bohrung 27 einer Buchse 28 eingepasst, die einen Flansch 29 aufweist mit zwei diametral gegenüberliegenden Langlöchern 30, durch die Befestigungsschrauben 31 geführt sind, die in das Gehäuse 3 der Kraftstoffeinspritzpumpe eingeschraubt sind. Weiterhin weist die Buchse 28 einen zylindrischen Teilabschnitt 32 auf, der in eine zylindrische Ausnehmung 33 im Pumpengehäuse eingepasst ist und der mit seiner Achse parallel zur Achse der Bohrung 27 mit einer vorgegebenen Exzentrizität liegt.

Am herausragenden Ende ist an der Welle 24 ein Verstellhebel 35 befestigt, der zusammen mit der Scheibe 23 unter Zwischenschaltung einer Schutzscheibe 36 zwischen Scheibe 23 und Nadellager 26 die Welle 24 axial sichert. Auf dem Flansch ist weiterhin ein scheibenförmiges Teil 38 aufgesetzt mit zwei einander diametral gegenüberliegenden Bohrungen, durch die die Schrauben 31 geführt sind. Durch diese Schrauben ist der scheibenförmige Teil 38 in seiner Drehlage gesichert. Er weist zwei senkrecht hochstehende Lappen als begrenzende Kaltstartanschlag (39) und Ruhestellungsanschlag (40) auf, an die der Verstellhebel 35 zur Anlage bringbar ist.

Die beschriebene Einrichtung arbeitet folgendermassen: Die Verstellung des Spritzzeitpunktes erfolgt mittels des Spritzverstellers 2 in Abhängigkeit von der Drehzahl gemäss der Kurve S in Figur 1. Ist jedoch die Brennkraftmaschine noch kalt, so wird durch eine Handbetätigung der Hebel 35 nach links verdreht und wie in Figur 3 gezeigt an den Anschlag 39 gebracht. Dabei wird auch das Mitnehmerteil 22 verstellt und in die in Figur 4 gestrichelt eingezeichnete Lage bewegt. In dieser Stellung fluchtet der Berührungspunkt 41 des Mitnehmerteils 22 an der einen in Umfangsrichtung des Rollenrings 4 liegenden Begrenzungskante 42 mit der Achse 25 der Welle 24 in Umfangsrichtung bzw. Verdrehrichtung des Rollenrings 4. In dieser Lage wird durch die Rückstellfeder 10 des Spritzverstellers 2 kein Drehmoment auf die Welle 24 ausgeübt, so dass die Haltekräfte am Verstellhebel 35 zur Einhaltung dieser Position des Anschlags 22 praktisch null sind. Diese Stellung bestimmt nun aber einen früheren Einspritzzeitpunkt a1 gemäss der Kennlinie S₁ in Figur 1 solange bis die Drehzahl der Brennkraftmaschine so weit angestiegen ist, dass nunmehr der Spritzverstellerkolben 9 die Spritzverstellung übernimmt am Schnittpunkt der Kurven S₁ und S bei der Drehzahl n₂- Von hier ab erfolgt die Spritzbeginnverstellung in üblicher bekannter Weise. Bei warmer Brennkraftmaschine wird der Verstellhebel 35 wieder zurückgedreht und das Mitnehmerteil 22 zurückgeschwenkt. Dann sind auch kleinere Spritzverstellwinkel a beim Hochlaufen der Brennkraftmaschine möglich, entsprechende der Kennlinie S.

Durch diese Art der Spritzverstellung kann eine Frühverstellung leicht und ohne Servobetätigung oder komplizierte Hebelübertragungen von einer Bedienungsperson der Brennkraftmaschine durchgeführt werden. Die Reibungskräfte, die der Verdrehung der Welle 24 entgegenwirken, sind durch die Lagerung auf Nadellager erheblich vermindert und weiterhin ist der Hebelarm e sehr gering gehalten derart, dass das Mitnehmerteil (22) in seiner die Frühverstellung bei Kaltstart der Brennkraftmaschine und beim Warmlaufen bewirkenden Arbeitsstellung im oberen Totpunkt bezogen auf die Verstellrichtung des Rollenringes steht. Der wirksame Hebelarm ist ferner in dem kleinen wirksamen Verdrehbereiche von ca. 50 Grad der Welle 24 weiterhin reduziert, dass sich das Mitnehmerteil (22) auf einer Kreisbahn kurz vor seinem oberen Totpunkt bewegt und eine Drehwinkeländerung nur noch einen geringen Hub erzeugt.

Weil bei der erfindungsgemässen Lösung gerade die Totpunktlage des 22 als Endstellung vorgesehen ist, ist eine Justierung der gesamten Welle 24 notwendig, was durch ihre exzentrische Lage zu dem zylindrischen Teil 32 möglich ist. Die Buchse 28 wird zur Einstellung entlang der Langlöcher 30 nach Lockerung der Schrauben 31 verstellt und in der gewünschten Endlage durch die Schrauben 31 fixiert. Der Verstellhebel 35 ist über eine Zahnung 43 auf das Wellenende aufgesteckt und wird dort durch eine Mutter 44 gehalten. Durch die Zahnung kann die Zuordnung des Verstellhebels 35 zum Kaltstartanschlag 39 eingestellt werden. Hiermit ist eine genaue Einstellung gewährleistet. Die Betätigung des Verstellhebels kann über Kabelzug erfolgen, wobei keine Festhaltevorrichtung im Arbeitspunkt des Verstellhebels aus den vorerwähnten Gründen notwendig ist.

## Patentansprüche

1. Kraftstoffeinspritzpumpe für Brennkraftmaschinen mit einem Pumpenkolben, dessen Förderhub durch einen Nockenantrieb (1) mit Ablauf wenigstens einer Rolle (7) auf einer kreisförmigen Nockenbahn bewirkt wird, wobei der eine Teil des Nockenantriebs, der die Nockenbahn tragende Teil oder der die wenigstens eine Rolle aufweisende Teil rotierend von einem Kraftstoffeinspritzpumpenantrieb angetrieben ist und der andere Teil (4) des Nockenantriebs (1) in Nokkenerhebungsrichtung ortsfest und in Nockenbahnumfangsrichtung ringförmig in einer kreisförmigen Ausnehmung des Pumpengehäuses gelagert und gegenüber diesem durch eine Verdreheinrichtung (2; 22, 24, 35) zur Änderung des Spritzbeginns verdrehbar ist, die aus einem in eine Ausnehmung (19) an diesem anderen Teil (4) des Nockenantriebs eingreifenden Mitnehmerteil (22) besteht, der exzentrisch zur Achse (25) einer Welle (24) mit dieser verbunden ist, wobei die Welle in der Wand des Pumpengehäuses gelagert ist und an ihrem nach aussen ragenden Ende einen Verstellhebel (35) aufweist, der bis zu einem Ruhestellungsanschlag (40) schwenkbar ist, wobei als Verstelleinrichtung ferner ein Spritzversteller (2) vorgesehen ist mit einem Spritzverstellkolben (9), der mit dem anderen Teil (4) des Nockenantriebs verbunden ist und drehzahlabhängig verstellbar ist, dadurch gekennzeichnet, dass die Achse (25) der Welle (24) die Ausnehmung (19) schneidet und die Welle (24) auf einem Wälzlager (26) in einer Bohrung (27) einer Buchse (28) gelagert ist, die in eine kreisförmige Ausnehmung (33) der Wand des Pumpengehäuses mit einem zylindrischen Teil (32) eingesetzt ist, dessen Achse exzentrisch zur Achse (25) der Welle (24) liegt und mit einer Fixiereinrichtung (31, 30) für die jeweils eingestellte Drehstellung der Buchse zur Wand des Pumpengehäuses sowie mit einer Einrichtung (43, 44) zur Einstellung der Drehstellung der Welle (24) mit Hilfe des Verstellhebels (35) und eines Kaltstartanschlags (39) auf einen Wert, bei dem bei Anlage des Verstellhebels (35) am Kaltstartanschlag (39) der Hebelarm (e) des exzentrisch mit der Welle (24) verbundenen Mitnehmerteils (22) mit der Umfangsrichtung des anderen Teils (4) des Nockenantriebs fluchtet (Totpunktlage).

2. Kraftstoffeinspritzpumpe nach Anspruch 1, dadurch gekennzeichnet, dass als Wälzlager ein Nadellager dient, dessen Aussenring in die Buchse (28) eingepresst ist und dessen Innenring durch die Welle (24) gebildet ist.

3. Kraftstoffeinspritzpumpe nach Anspruch 2, dadurch gekennzeichnet, dass die Buchse (28) einen Flansch (29) aufweist mit Langlöchern (30), durch die Schrauben (31) geführt sind, durch die die Buchse mit dem Pumpengehäuse in einer eingestellten Drehstellung fixierbar ist.

4. Kraftstoffeinspritzpumpe nach Anspruch 3, dadurch gekennzeichnet, dass der Kaltstartanschlag (39) sich an einer Scheibe (38) befindet, die auf den Flansch (29) der Buchse (28) aufgesetzt ist und von den den Flansch fixierenden Schrauben (31) gehalten wird und der Verstellhebel (35) über eine Verzahnung (43) durch eine Mutter (44) axial fixiert, formschlüssig mit der Welle (24) verbunden ist.

## Claims

1. Fuel injection pump for internal-combustion engines with a pump piston, the delivery stroke of which is effected by a cam drive (1) with running of at least one roller (7) on a circular cam track, the one part of the cam drive, the part bearing the cam track or the part having at least one roller being driven rotatably by a fuel injection pump drive and the other part (4) of the cam drive (1) being mounted fixedly in cam elevation direction and annularly in cam track circumferential direction in a circular recess of the pump housing and being capable of being turned with respect to the latter by a rotating device (2; 22, 24, 35), for changing the beginning of injection, which device consists of a driving element (22), which engages in a recess (19) on this other part (4) of the cam drive and is connected eccentrically with respect to the axis (25) of a shaft (24) to the latter, the shaft being mounted in the wall of the pump housing and having at its outwardly protruding end an adjusting lever (35) which can be pivoted as far as a rest-position stop (40), there further being regarded as adjustment device an injection timing mechanism (2) with an injection timing piston (9), which is connected to the other part (4) of the cam drive and can be adjusted speed- dependently, characterized in that the axis (25) of the shaft (24) intersects the recess (19) and the shaft (24) is mounted on a rolling bearing (26) in a bore (27) of a sleeve (28), which is inserted in a circular recess (33) of the wall of the pump housing by a cylindrical part (32), the axis of which lies eccentrically with respect to the axis (25) of the shaft (24) and with a fixing device (31, 30) for the particular set rotational position of the sleeve with respect to the wall of the pump housing, and also with a device (43, 44) for the adjustment of the rotational position of the shaft (24) with the aid of the adjusting lever (35) and of a cold-start stop (39) to a value at which, when there is contact of the adjusting !ever (35) with the cold-start stop (39), the lever arm (e) of the driving element (22) connected eccentrically to the shaft (24) is flush with the circumferential direction of the other part (4) of the cam drive (dead centre position).

2. Fuel injection pump according to Claim 1, characterized in that a needle bearing, the outer race of which is pressed into the sleeve (28) and the inner race of which is formed by the shaft (24), serves as rolling bearing.

3. Fuel injection pump according to Claim 2, characterized in that the sleeve (28) has a flange (29) with slots (30), through which screws (31), by which the sleeve can be fixed to the pump housing in an adjusted rotational position, are guided.

4. Fuel injection pump according to Claim 3, characterized in that the cold-start stop (39) is located on a disc (38), which is fitted on the flange (29) of the sleeve (28) and is held by the screws (31) fixing the flange and the adjusting lever (35) is positively connected to the shaft (24) via a toothing (43), fixed axially by a nut (44).

## Revendications

1. Pompe d'injection de combustible pour moteurs à combustion interne, comprenant un piston de pompe dont la course de refoulement est actionnée par un entraînement à came (1) avec déplacement au moins d'un galet (7) sur un chemin de came de forme circulaire, une partie de l'entraînement à came, la partie portant le chemin de came, ou bien la partie possédant au moins un galet, étant à cette occasion entraînées en tournant, par un entraînement de pompe d'injection de combustible, et l'autre partie (4) de l'entraînement à came (1) étant guidée dans un évidement de forme circulaire du carter de pompe, ceci de manière fixe dans le sens de soulèvement de came et de manière annulaire dans la direction périphérique de chemin de came, et tournant par rapport à celui-ci au moyen d'un dispositif de rotation (2; 22, 24, 35), pour modifier le début d'injection, qui se compose d'une partie d'entraînement (22) engrenant dans un évidement (19) sur cette autre partie (4) de l'entraînement à came, qui, excentriquement à l'axe (25), d'un arbre (24), est relié à celui-ci, l'arbre étant à cette occasion guidé dans la paroi du carter de pompe et possédant un levier de réglage (35), à son extrémité émergeant vers l'extérieur et qui est oscillant, jusqu'à une butée de repos (40), un régulateur d'injection (2) étant en outre prévu comme dispositif de réglage et qui est réglable avec l'autre partie (4) de l'entraînement à came et en fonction de la vitesse de rotation, caractérisée en ce que l'axe (25) de l'arbre (24) coupe l'évidement (19) et que l'arbre (24) est guidé sur un palier à galets (26) dans un alésage (27) d'une douille (28), qui est introduite, avec une partie cylindrique (32), dans un évidement circulaire (33) de la paroi du carter de pompe, dont l'axe se trouve excentrique par rapport à l'axe (25) de l'arbre (24) et avec un dispositif de fixation (30,31) pour la position en rotation de la douille qui est réglée à chaque fois, par rapport à la paroi du carter de pompe, ainsi qu'avec un dispositif (43, 44) pour le réglage de la position en rotation de l'arbre (24), à l'aide du levier de réglage (35) et d'une butée de démarrage à froid (39), à une valeur pour laquelle le bras de levier (e) de la partie d'entraînement (22) qui est reliée excentriquement à l'arbre (24) s'aligne avec la direction périphérique de l'autre partie (4) de l'entraînement à came (position de point mort), lorsque le levier de réglage (35) s'appuie sur la butée de démarrage à froid (39).

2. Pompe d'injection de combustible selon la revendication 1, caractérisée en ce qu'un roulement à aiguilles sert de roulement à galets et dont la bague extérieure est pressée dans la douille (28) et dont la bague intérieure est formée par l'arbre (24).

3. Pompe d'injection de combustible selon la revendication 2, caractérisée en ce que la douille (28) possède une bride (29) avec des trous oblongs (30), au travers desquels sont guidées les vis (31), par lesquelles la douille est fixable avec le carter de pompe en une position réglée.

4. Pompe d'injection de combustible selon la revendication 3, caractérisée en ce que la butée de démarrage à froid (39) se trouve sur une rondelle (38) qui est placée sur la bride (29) de la douille (28) et par laquelle sont maintenues les vis (31) fixant la bride et que le levier de réglage (35) est reliée avec l'arbre (24), par une denture (43), fixée axialement, et par interpénétration de forme au moyen d'un écrou (44).
